# EUROPÄISCHE PATENTANMELDUNG

(11) **EP 4 636 217 A1**
(43) Veröffentlichungstag der Anmeldung: **22.10.2025**
(21) Anmeldenummer: 25165149.3
(22) Anmeldetag: 20.03.2025
(51) Int. Cl.: E06B 7/21, E06B 5/16

(54) **TEILESATZ FÜR EINE BODENDICHTUNG EINES TÜRFLÜGELS, INSBESONDERE EINER RAUCHSCHUTZTÜR, MIT ADAPTER**

(30) Priorität: 28.03.2024 DE 102024109048
(71) Anmelder: Hörmann KG Freisen, 66629 Freisen (DE)
(72) Erfinder: Schwarz, Patrick, 54422 Neuhütten (DE); Kneppel-Schwarz, Dennis, 55758 Bärenbach (DE)
(74) Vertreter: KASTEL Patentanwälte PartG mbB

(57) **Zusammenfassung**

Um die Dichtwirkung für eine Tür im Bereich des Bodens auch bei ungünstigen Einbausituationen mit geringem Aufwand sicherzustellen, schafft die Erfindung einen Teilesatz (32) mit einem türblattseitigen Halteprofil (34) zum formschlüssigen Halten einer Bodendichtung (24) an einem Türblatt (22), einer Bodendichtung (24) mit einem dichtungsseitigen Halteprofil (38) zum formschlüssigen Eingreifen in das türblattseitige Halteprofil (34) und wenigstens einer Adapterleiste (46) zum Zwischenfügen zwischen türblattseitigem Halteprofil (34) und Bodendichtung (24), wobei die wenigstens eine Adapterleiste (46) an einer im bestimmungsgemäßen Gebrauch oberen Seite eine erste Halteprofilkontur (48) aufweist, die der Kontur des dichtungsseitigen Halteprofils (38) entspricht und auf einer im bestimmungsgemäßen Gebrauch unteren Seite eine zweite Halteprofilkontur (50) aufweist, die der Kontur des türblattseitigen Halteprofils (34) entspricht.

## Beschreibung

Die Erfindung betrifft einen Teilesatz zum Bilden einer Bodendichtung eines Türflügels, wobei der Teilesatz eine Bodendichtung für ein Türblatt sowie ein Halteprofil hierfür aufweist. Weiter betrifft die Erfindung einen Türflügelteilesatz zum Bilden eines Türflügels mit einer Bodendichtung. Weiter betrifft die Erfindung einen aus einem solchen Türflügelteilesatz erhältlichen Türflügel sowie eine damit versehen Tür, insbesondere Rauchschutztür. Schließlich betrifft die Erfindung Verwendungen und Verfahren im Zusammenhang mit derartigen Türflügeln, Teilesätzen und Türen.

Zur Begriffsbestimmung und zum technologischen Hintergrund wird insbesondere auf folgende Literaturstellen verwiesen:
[1] Grundwissen Türen, Technikhandbuch, Ausgabe: 01/2019; Herausgeber:
   Hörmann KG Verkaufsgesellschaft, Upheider Weg 94-96; DE-33803 Steinhagen; www.hoermann.de;
[2] Stahlblechtüren, Technikhandbuch, Ausgabe: 01/2019; Herausgeber:
   Hörmann KG Verkaufsgesellschaft, Upheider Weg 94-96; DE-33803 Steinhagen; www.hoermann.de;
[3] DIN EN 16034; Dezember 2014

Aus den Literaturstellen [1] und [2] sind unterschiedliche Türen, insbesondere Stahltüren bekannt. Viele Türen, insbesondere Schallschutztüren und Rauchschutztüren mit Rauchschutzfunktion - Definition siehe [1] bis [3] -, weisen oft absenkbar ausgebildete Bodendichtungen auf, mit denen ein Spalt zwischen dem Boden und dem Türflügel im geschlossenen Zustand abgedichtet werden soll.

Die Erfindung hat sich zur Aufgabe gestellt, verbesserte Möglichkeiten zum Abdichten des Bodenspalts bei unterschiedlichen Gegebenheiten zu schaffen.

Zum Lösen dieser Aufgabe schafft die Erfindung einen Teilesatz nach Anspruch 1. Ein damit aufgebauter Türflügel, eine damit versehene Tür, Verwendungen und Verfahren unter Einsatz von Teilen des Teilesatzes sowie eine Adapterleiste für einen solchen Teilesatz sind Gegenstand der weiteren unabhängigen Ansprüche.

Vorteilhafte Ausgestaltungen sind Gegenstand der Unteransprüche.

Die Erfindung schafft gemäß einem Aspekt davon einen Teilesatz, mit
einem türblattseitigen Halteprofil zum formschlüssigen Halten einer Bodendichtung an einem Türblatt,
einer Bodendichtung mit einem dichtungsseitigen Halteprofil zum formschlüssigen Eingreifen in das türblattseitige Halteprofil, und
wenigstens einer Adapterleiste zum Zwischenfügen zwischen türblattseitigem Halteprofil und Bodendichtung, wobei die wenigstens eine Adapterleiste an einer im bestimmungsgemäßen Gebrauch oberen Seite eine erste Halteprofilkontur aufweist, die der Kontur des dichtungsseitigen Halteprofils entspricht und auf einer im bestimmungsgemäßen Gebrauch unteren Seite eine zweite Halteprofilkontur aufweist, die der Kontur des türblattseitigen Halteprofils entspricht.

Bei einigen Ausführungsformen hat der Teilesatz ein Set mehrerer der Adapterleisten mit gleicher oder unterschiedlicher Höhe zwischen dem ersten und zweiten Halteprofil.

Bei einigen Ausführungsformen weist die wenigstens eine Adapterleiste eine der Länge des türblattseitigen und/oder des dichtungsseitigen Halteprofils entsprechende Länge auf. Bei einigen Ausführungsformen weist die wenigstens eine Adapterleiste eine der Breite des türblattseitigen und/oder dichtungsseitigen Halteprofils entsprechende Breite aufweist. Die Adapterleiste kann z.B. als Vollkörper, beispielsweise als Strangpressprofil oder als Stranggussteil ausgebildet sein. Geeignete Materialen sind Metall, Leichtmetall, Aluminium, Aluminiumlegierung und Kunststoff.

Bei einigen Ausführungsformen weisen das türblattseitige Halteprofil und das dichtungsseitige Halteprofil eine komplementäre Kontur auf. Bei einigen Ausführungsformen sind die Konturen derart komplementär, dass die Bodendichtung mit ihrem Halteprofil formschlüssig in das türblattseitige Halteprofil einschiebbar ist.

Bei einigen Ausführungsformen ist die im Gebrauch obere (erste) Halteprofilkontur angepasst an die Kontur der Bodendichtung (insbesondere des dichtungsseitigen Halteprofils), damit der Einschiebeprozess des insbesondere als Leiste ausgebildeten Adapters auf das türblattseitige Halteprofil bekannt und identisch ist zum Einschiebeprozess der Bodendichtung auf das türblattseitige Haltprofil.

Bei einigen Ausführungsformen ist die im Gebrauch untere (zweite) Halteprofilkontur angepasst an die Kontur des türblattseitigen Halteprofils, damit der Einschiebeprozess der Bodendichtung auf den insbesondere als Leiste ausgebildeten Adapters bekannt und identisch ist zum Einschiebeprozess der Bodendichtung auf das türblattseitige Haltprofil.

Bei einigen Ausführungsformen weist von dem türblattseitigen und dem dichtungsseitigen Halteprofil eines wenigstens einen Vorsprung mit Hinterschnitt und das andere wenigstens einen einen komplementär zu dem Vorsprung angeordneten Rücksprung auf. Bei einigen Ausführungsformen sind die Halteprofilkonturen der wenigstens einen Adapterleiste mit der gleichen Vorsprung- und Rücksprungausbildung wie die Halteprofile ausgebildet.

Bei einigen Ausführungsformen ist die Bodendichtung eine absenkbare Bodendichtung mit einer Befestigungsleiste, die mit dem dichtungsseitigen Halteprofil zur Befestigung an dem Türblatt versehen ist, einer relativ zur Befestigungsleiste im bestimmungsgemäßen Gebrauch vertikal bewegbaren Dichtungsleiste und einem Bewegungsmechanismus zum Absenken und Anheben der Dichtungsleiste relativ zu der Befestigungsleiste.

Bei einigen Ausführungsformen weist die wenigstens eine Adapterleiste an wenigstens einer der mit Halteprofilkontur ausgebildeten Seiten eine Fixierschraubenaufnahme zur Aufnahme einer Fixierschraube. Die Fixierschraubenaufnahme ist z.B. als vorzugsweise durchgehende Nut oder Kerbe in einer Oberseite und/oder einer Unterseite, vorzugsweise zwischen Vorsprüngen oder Rücksprüngen der Haltekontur.

Bei einigen Ausführungsformen ist der Teilesatz ein Türflügelteilesatz mit einem Türblatt, das an seiner im bestimmungsgemäßen Gebrauch unteren Seite eine Dichtungsaufnahme zum Aufnehmen der Bodendichtung aufweist, wobei die Dichtungsaufnahme das türblattseitiges Halteprofil zum formschlüssigen Halten der Bodendichtung aufweist.

Bei einigen Ausführungsformen ist das türblattseitige Halteprofil an einer Halteleiste ausgebildet, die im Bereich der Dichtungsaufnahme an einem Türblattkörper befestigt ist.

Bei einigen Ausführungsformen ist das türblattseitige Halteprofil mit Blindnieten an eine Profilausbildung des Türblattkörpers befestigt.

Gemäß einem weiteren Aspekt schafft die Erfindung einen Türflügel für eine Drehflügeltür, gebildet mit einem Türflügelteilesatz nach einer der voranstehenden Ausgestaltungen.

Bei einigen Ausführungsformen des Türflügels ist vorgesehen, dass die wenigstens eine Adapterleiste zwischen türblattseitigen Halteprofil und dichtungsseitigem Halteprofil formschlüssig befestigt ist.

Bei einigen Ausführungsformen des Türflügels ist vorgesehen, dass mehrere Adapterleisten, die mit komplementären Halteprofilkonturen aneinander befestigt sind, zwischen dem türblattseitigen Halteprofil und dem dichtungsseitigen Halteprofil eingefügt sind.

Gemäß einem weiteren Aspekt schafft die Erfindung eine Rauchschutztür, umfassend einen Türflügel oder einen Teilesatz nach einer der voranstehenden Ausgestaltungen und eine Zarge.

Gemäß einem weiteren Aspekt schafft die Erfindung eine Verwendung einer oder mehrere Adapterleisten als Zwischenlage zwischen einem Türblatt und einer Bodendichtung, um die Höhe der Bodendichtung an die Höhe des Bodens am Montageort anzupassen.

Dabei ist bevorzugt, dass das Türblatt an seiner im bestimmungsgemäßen Gebrauch unteren Seite eine Dichtungsaufnahme zum Aufnehmen der Bodendichtung aufweist, wobei die Dichtungsaufnahme ein türblattseitiges Halteprofil zum formschlüssigen Halten der Bodendichtung aufweist;
dass die Bodendichtung mit einem dichtungsseitigen Halteprofil versehen ist, die zum formschlüssigen Eingreifen in das türblattseitige Halteprofil ausgebildet ist, und
dass die wenigstens eine Adapterleiste an einer im bestimmungsgemäßen Gebrauch oberen Seite eine erste Halteprofilkontur aufweist, die der Kontur des dichtungsseitigen Halteprofils entspricht und auf einer im bestimmungsgemäßen Gebrauch unteren Seite eine zweite Halteprofilkontur aufweist, die der Kontur des türblattseitigen Halteprofils entspricht.

Gemäß einem weiteren Aspekt schafft die Erfindung ein Verfahren zum Anpassen einer absenkbaren Bodendichtung einer Rauchschutztür an eine Höhe eines Bodens am Montageort, umfassend:
Öffnen der Tür, so dass eine Dichtungsaufnahme für die absenkbare Bodendichtung an einer Schmalstirnseite des Türflügels zugänglich ist;
   und
Zwischenfügen wenigstens einer Adapterleiste, die an entgegengesetzten Seiten mit zu einem türblattseitigen Halteprofil und einem dichtungsseitigen Halteprofil komplementären Halteprofilkonturen versehen ist, zwischen der Bodendichtung und dem türblattseitigen Halteprofil.

Gemäß einem weiteren Aspekt schafft die Erfindung eine Adapterleiste oder einen Satz von Adapterleisten, eingerichtet zur Verwendung in einem Teilesatz, einem Türflügel, einer Rauchschutztür oder einem Verfahren nach einer der voranstehenden Ausgestaltungen oder eingerichtet zur Verwendung wie oben ausgeführt.

Oftmals werden auf der Baustelle die Toleranzen hinsichtlich des Spaltes zwischen dem Türblatt (bzw. der Bodendichtung) und dem Boden überschritten.

Um bei Überschreitungen dieser Toleranzen Bauherrn oder sonstigen Erwerbern der Tür einen Komplettaustausch des Türblattes zu ersparen, sehen bevorzugte Ausgestaltungen der Erfindung eine Möglichkeit vor, um die diese Toleranzen individuell zu vergrößern. Im Detail geht es um einen Adapter, welcher zwischen Türblatt und Bodendichtung angebracht wird, um so den Bodenspalt nachträglich zu verringern.

Der Adapter ist vorzugsweise leistenförmig. Der Adapter kann als Alu-Stranggussteil ausgebildet sein.

Zur Fixierung des Adapters kann eine Blechschraube von der Schmalstirnseite des Türblatts aus eingesetzt werden. Adapter und Dichtung können ohne Ausbau des Türblatts zum Einsatz kommen. Beispielsweise ist an einer zur Türblatt hin anzuordnenden Seite des Adapters eine Kerbe oder sonstige Ausnehmung zur Aufnahme der Schraube vorgesehen.

Es können Adapter mit unterschiedlichen Höhen bereitgestellt werden. Beispielsweise weist ein Adpater eine Höhe von 4 bis 16 mm auf. Es kann ein Satz unterschiedlich hoher Adapter vorgesehen sein. Durch Aufeinanderfügen mehrerer Adapter können größere Höhen erreicht werden. Beispielsweise weist ein Satz einen Adapter mit 5 mm und einen Satz mit 10 mm Höhe auf. Durch Zusammenfügen dieser Adapter entsteht ein Adapter mit 15 mm Höhe.

Die Profilierung (Kontur) des wenigstens einen Adapter oder der wenigstens einen Adapterleiste wird zum Beispiel abgleitet von einer auf dem Markt erhältlichen Bodendichtung, zu der das türblattseitige Halteprofil zur Befestigung am Türblattkörper mitgeliefert wird. Ein Beispiel für eine solche auf dem Markt erhältliche absenkbare Bodendichtung mit Halteprofillieste ist der Typ "Athmer Schall-Ex L-15 HOE" (insbesondere zur Ausbildung als Schallschutztür).

Wenn andere Bodendichtungen und Halteprofile zum Einsatz kommen, ist können Adapterleisten mit einer daran angepassten Profilierung (Kontur) bereitgestellt werden.

Die Anpassung der Adapter an das türblattseitige Halteprofil und das dichtungsseitige Halteprofil ist derart, dass sichergestellt ist, dass die Bauteile die miteinander gefügt werden sollen, auch aufeinander abgestimmt sind.

Als Materialien sind für den Adapter z.B. das gleiche Material wie die Halteleiste, z.B. Aluminiumlegierung, alternativ evtl. Kunststoff vorgesehen.

Bezüglich der Länge des oder der Adapter (im Vergleich zum Türblatt/der Bodendichtung) ist vorgesehen, dass der Adapter insbesondere die gleiche Länge wie das Halteprofil hat.

Bei einigen Ausführungsformen ist das Halteprofil von der Länge her einige Millimeter, z.B. ca. 7 mm, kleiner als die Türblattbreite.

Die Bodendichtung (hier insbesondere das Dichtungsgummiteil) ist einige Millimeter, z.B. ca. 20 mm, länger als das Halteprofil.

Wenngleich auch mehrere Adapterleisten nebeneinandergefügt denkbar wären, ist vorgesehen, dass jeweils ein durchgängiger Adapter pro Bodendichtung verwendet wird oder eventuell mehrere aufeinandergestapelte durchgängige Adapter pro Bodendichtung verwendet werden.

An einem Türblatt könnten auch zwei Bodendichtungen verbaut sein. Zum Beispiel ist an dem Türblatt eine erste Bodendichtung und in Dickenrichtung versetzt hierzu eine zweite Bodendichtung angebracht. Für jede Bodendichtung ist ein Halteprofil am Türblattkörper befestigt. Zwischen jede Bodendichtung und dem zugeordneten türblattseitigen Halteprofil kann jeweils eine Adapterleiste oder eine Anordnung mehrere aufeinandergestapelter Adapterleisten eingefügt werden.

Insbesondere für eine Rauchschutztür, die nur dann eine Rauchschutztür ist, wenn die Anforderungen für den Rauchschutz wie in [1] bis [3] definiert, erfüllt sind, ist vorgesehen, dass die Adapterleiste(n) jeweils durchgängig sind.

Der Adapter sollte demnach aufgrund des Einsatzes bei Rauchschutztüren durchgängig sein.

Ausführungsbeispiele der Erfindung werden im Folgenden anhand der beigefügten Zeichnungen näher erläutert. Darin zeigt:
- Fig. 1: eine Vorderansicht auf die in Öffnungsrichtung weisende Breitseite einer insbesondere als Rauchschutztür und/oder Schallschutztür ausgebildeten Tür;
- Fig. 2: eine Seitenansicht von links in Fig. 1 gesehen der Tür;
- Fig. 3: eine Rückansicht auf die entgegen der Öffnungsrichtung weisenden Breitseite der Tür;
- Fig. 4: eine perspektivische, teilweise weggebrochene Ansicht eines unteren Bereichs der Tür bei geöffnetem Türblatt, wobei eine Dichtungsaufnahme sowie die Montage einer Bodendichtung und eine dazwischen gefügten Adapterleiste dargestellt sind;
- Fig. 5: eine Seitenansicht des unteren Bereichs der Tür von Fig. 4;
- Fig. 6: eine Seitenansicht auf eine Schmalseite eines Ausführungsbeispiels der Adapterleiste;
- Fig. 7: eine perspektivische, teils weggebrochene Ansicht eines Endbereichs der Adapterleiste von Fig. 6;
- Fig. 8: Vorderansicht auf die Adapterleiste von links in Fig. 6 gesehen;
- Fig. 9: eine vergrößerte Seitenansicht zur Illustration von Halteprofilkonturen der Adapterleiste;
- Fig. 10: eine vergrößerte Darstellung des Details X von Fig. 9;
- Fig. 11: einen Schnitt durch einen Türflügel der Tür, wobei die Bodendichtung ohne Adapterleiste an einem türblattseitigen Halteprofil in der Dichtungsaufnahme befestigt ist;
- Fig. 12: einen Schnitt durch den Türflügel wie in Fig. 11, wobei eine Adapterleiste geringerer Höhe zwischen türblattseitigem Halteprofil und Bodendichtung eingefügt ist;
- Fig. 13: einen Schnitt durch den Türflügel wie in Fig. 11 und 12, wobei eine Adapterleiste größerer Höhe zwischen türblattseitigem Halteprofil und Bodendichtung eingefügt ist; und
- Fig. 14: einen Schnitt durch den Türflügel wie in Fig. 11 bis 13, wobei eine Anordnung aus einer Adapterleiste geringerer Höhe und einer Adapterleiste größerer Höhe zwischen türblattseitigem Halteprofil und Bodendichtung eingefügt ist.

In den Figuren 1 bis 5 sind verschiedene Ansichten einer insbesondere als Rauchschutztür oder Feuerschutztür ausgebildeten Tür 10 dargestellt, welche als Drehflügeltür eine Zarge 12 sowie einen mittels Türbänder 14 drehbar an der Zarge 12 angelegten Türflügel 16 aufweist.

Die Tür 10 ist bei einigen Ausführungsbeispielen als Metalltür, insbesondere Stahltür ausgebildet. Beispiele für Ausbildungen von Zarge 12 und Türflügel 16 sind aus der Literaturstelle [2] bekannt und werden daher hier nicht im Einzelnen beschrieben.

In den Figuren 1 bis 5 ist die Tür 10 oberhalb eines Bodens 18 dargestellt. "OFF" bezeichnet dabei die Solllage der Oberkante des Fertigfußbodens an dem Montageort wie beispielsweise einer Baustelle.

Der Türflügel 16 ist an seinem im bestimmungsgemäßen Gebrauch nach unten weisenden unteren Bereich mit einer Dichtungsaufnahme 20 versehen. Die Dichtungsaufnahme 20 ist beispielsweise in einem rückspringenden Bereich auf der Unterseite eines Türblatts 22 des Türflügels 16 ausgebildet.

Weiter weist der Türflügel 16 eine im Bereich der Dichtungsaufnahme 20 an dem Türblatt 22 befestigte Bodendichtung 24 auf.

Die Bodendichtung 24 ist insbesondere als absenkbare Bodendichtung ausgebildet. Derartige absenkbare Bodendichtungen 24 sind auf den Markt erhältlich. Beispielsweise weist die Bodendichtung 24 eine als Gehäuse insbesondere U-profilförmig ausgebildete Befestigungsleiste 26, eine relativ zur Befestigungsleiste 26 vertikal bewegbare Dichtungsleiste 28 mit Gummiprofil und einen Bewegungsmechanismus 30 zum Absenken und Anheben der Dichtungsleiste 28 relativ zu der Befestigungsleiste 26 auf.

Um die Bodendichtung 24 an dem Türblatt 22 bereitzustellen und/oder zu befestigen, wird bei der Herstellung des Türflügels 16 ein Teilesatz 23 bereitgestellt, der die Bodendichtung 24 und ein türblattseitiges Halteprofil 34 zur Befestigung der Bodendichtung 24 an dem Türblatt 22 aufweist.

Das türblattseitige Halteprofil 34 ist zur Befestigung an einem Türblattkörper 36 des Türblatts 25 ausgebildet und ist zum formschlüssigen Halten der Bodendichtung 24 eingerichtet.

Die Bodendichtung 24 ist mit einem dichtungsseitigen Halteprofil 38 zum formschlüssigen Eingreifen in das türblattseitige Halteprofil 34 versehen.

Wie man insbesondere Figur 11 entnehmen kann, die einen Schnitt durch den unteren Bereich des Türflügels 16 in einer standardmäßigen Ausführung mit der Dichtungsaufnahme 20 und einer unmittelbaren Befestigung der Halteprofile 34, 38 untereinander zeigt, kann das dichtungsseitige Halteprofil 38 in das türblattseitige Halteprofil 34 eingeschoben werden. Die Halteprofile 34, 38 weisen eine komplementäre Kontur derart auf, dass diese beim Einschieben formschlüssig aneinander greifen können. Hier sind je nach Art und Typ der Bodendichtung 24, die auf den Markt erhältlich ist, unterschiedliche Konturen möglich. Beispielweise können C-Profilformen, schwalbenschwanzartige Profilformen oder wie dargestellt komplementäre Vorsprünge und Rücksprünge 42 - insbesondere ausgebildet als Profilbereiche oder mit Abstand zueiannder angeordnete vorstehende Leisten oder Flansche bzw. als Kanäle oder Nuten - vorgesehen sein. Insbesondere hintergreifen die Konturen einander.

Das dichtungsseitige Halteprofil 38 ist bei der hier dargestellten Ausführungsform einstückig an der Befestigungsleiste 26 ausgebildet. Beispielweise weist das dichtungsseitige Halteprofil 38 zwei entgegengesetzt zueinander angeordnete Vorsprungsleisten als Vorsprünge 40 mit dickeren Kopfbereichen auf, die auf einem dünneren Halsbereich sitzen. Beispielsweise sind die Halsbereiche an ihren entgegengesetzten nach außen gerichteten Seiten seitlich mit einer Nut versehen.

Das türblattseitige Halteprofil 34 kann bei einigen Ausführungsformen einstückig mit einem Element des Türblattkörpers 36 ausgebildet sein. Vorzugsweise ist das türblattseitige Halteprofil 34 als Halteleiste ausgebildet, die zusammen mit der Bodendichtung 24 in einem Teilesatz erhältlich ist und die an ein Element des Türblattkörpers 36 befestigt werden kann. Beispielsweise erfolgt eine Befestigung des als Halteleiste ausgebildeten türblattseitigen Halteprofils 34 mittels Blindnieten 44.

Figur 11 zeigt eine normale Ausbildung für einen standardmäßig ausgebildeten unteren Türspalt. Beispielsweise ist standardmäßig zwischen der unteren Kante des Türblattes 22 und OFF eine Bodenluft von 10 Millimetern vorgesehen. Unter Berücksichtigung von Einbautoleranzen kann diese Bodenluft im Bereich von +/- 5 Millimeter variieren. Solche Toleranzen können mit der absenkbaren Bodendichtung 24 noch ausgeglichen werden.

Um auch Lagen des Bodens 18 mit größeren Abweichungen der Toleranzen nach unten handhaben zu können - und somit größere Bodenspalte mit der Bodendichtung 24 abdichten zu können, ohne das Türblatt 22 austauschen zu müssen, ist der Teilesatz 32 zum Bereitstellen und Befestigen der Bodendichtung 24 an den Türblatt 22 noch um wenigstens eine Adapterleiste 46 ergänzt.

Die Figuren 1 bis 5 zeigen die mit diesen Teilesatz 32 bereitgestellte Tür 10, wobei eine Adapterleiste 46 mit einer Höhe (=Dicke der Adapterleiste 46 zwischen Halteprofilkonturen 48, 52) von 10 Millimetern verwendet worden ist. Figur 13 zeigt einen Schnitt durch den unteren Bereich des Türflügels 16 mit der Adapterleiste 46 mit 10 mm Höhe.

Der Teilesatz 32 kann eine derartige Adapterleiste 46 von bestimmter Höhe oder auch mehrere Adapterleisten 46 mit gleichen oder unterschiedlichen Höhen aufweisen. Beispielsweise ist Einsatz von Adapterleiste 46 vorgesehen, der eine Adapterleiste 46 mit 5 mm Höhe wie in Figur 12 dargestellt und eine Adapterleiste von 10 mm Höhe wie in Figur 13 dargestellt aufweist. Auch anderen Höhen sind möglich.

Gemäß den Figuren 1 bis 5, auf die nun wiederum Bezug genommen wird, kann mit dem Einsatz des 10-mm-Adapters - Adapterleiste 46 - die Bodenluft um 5 mm vergrößert sein, sodass die Tür 10 auch bei einer gesamten Bodenluft von 25 mm im Schließzustand nach unten abdichtet.

Wie man den Figuren 4 bis 10 sowie 12 bis 14 entnehmen kann, weist die jeweilige Adapterleiste 46 an eine im bestimmungsgemäßen Gebrauch oberen Seite eine erste Halteprofilkontur 48 auf, die der Kontur des dichtungsseitigen Halteprofil 38 entspricht. Auf der im bestimmungsgemäßen Gebrauch unteren Seite weist die jeweilige Adapterleiste 46 eine zweite Halteprofilkontur 50 auf, die der Kontur des türblattseitigen Halteprofil 34 entspricht. Bei den dargestellten Ausführungsformen ist die obere erste Halteprofilkontur 48 mit den Vorsprüngen 40 versehen, und die untere zweite Halteprofilkontur 50 ist mit den komplementären Rücksprüngen 42 versehen.

Die Adapterleiste 46 kann zum Beispiel aus dem gleichen Material wie das türblattseitige Halteprofil 34 und/oder die Befestigungsleiste 26, wie z.B. ein Aluminiummaterial, gebildet sein. Auch eine Ausbildung aus einem unterschiedlichen Material, beispielsweise Kunststoff, ist möglich.

Beispielsweise wird die Tür 10 mit der Zarge 12, und dem Türflügel 16 in der in Figur 11 gezeigten Ausbildung ausgeliefert, wobei zusätzlich noch ein Satz Adapterleisten 46 mit unterschiedlichen Höhen mitgeliefert wird.

Das Türblatt 22, das türblattseitige Halteprofil 34, die Bodendichtung 24 und der Satz Adapterleisten 46 bilden einen Türflügelteilesatz zum Aufbau des an unterschiedlichen Bodenhöhen angepassten Türflügels 16 mit Bodendichtung 24.

Um von dem Auslieferungszustand der Figur 11 den Türflügel 16 an einen tiefer liegenden Boden mit einem Bodenspalt von mehr als 10 mm anzupassen, kann die Adapterleiste 46 auch bereits im eingebauten Zustand der Tür 10 nachgerüstet werden. Figur 4 und 5 zeigen dabei eine isometrische Teilansicht sowie eine Seiten-Teilansicht des unteren Bereichs der Tür 10 mit um 90 Grad geöffneten Türblatt 22 unter Berücksichtigung eines Adapters in Form einer Adapterleiste 46 mit 10 mm Höhe.

Der Adapter kann ohne Ausbau der Tür 10 an der Baustelle nachgerüstet werden, indem man die bereits vorhanden Bodendichtung 24 bei geöffneten Türblatt 22 über die Bandseite aus dem türblattseitigen Halteprofil 34 herauszieht und anschließend die Adapterleiste 46 mit eingeschobener Bodendichtung 24 wieder in das türblattseitige Halteprofil 30 einführt.

Zur Positionsfixierung der Adapterleiste 46 an dem türblattseitigen Halteprofil 34 könnte nach Erfordernis noch eine Schraube 52, beispielsweise in Form einer Blechschraube, eingesetzt werden. Hierzu sind an dem türblattseitigen Halteprofil 34 und an der Oberseite und der Unterseite jeder Adapterleiste 46 je eine Fixierschraubenaufnahme 54, beispielsweise in Form einer Nut oder Einkerbung, vorgesehen.

Fig. 10 zeigt die Fixierschraubenaufnahme 54 in Form eines zusätzlich angebrachten Dreiecks an dem Adapter, um diesen im eingeschobenen Zustand, mit dem türblattseitigen Halteprofil, mittels einer Schraube 52 fixieren zu können.

Um kleinere Toleranzen auszugleichen, kann die Adapterleiste 46 mit 5 mm Höhe eingesetzt werden, wie sie in Figur 12 dargestellt ist. Bei größerer Toleranzabweichung kann die Adapterleiste 46 mit 10 mm Höhe eingesetzt werden; es wäre aber auch eine Anordnung von zwei Adapterleisten 46 geringer Höhe, beispielsweise zwei übereinander gelegte Adapterleiste von 5 mm Höhe möglich.

Noch größere Toleranzen können durch eine noch höhere Adapterleiste 46, beispielsweise von 15 mm Höhe, ausgeglichen werden.

Figur 14 zeigt eine Anordnung, bei der exemplarisch zwei Adapter-Profile in den Dicken 10 mm und 5 mm mit einander kombiniert sind. Es wären allerdings auch andere Dickenabmessungen und Zusammenstellungen möglich.

Beispiele hierfür sind 10 mm plus 5 mm, wie in Figur 14 dargestellt; 5 mm und 10 - d.h. Reihenfolge der Adapterleisten vertauscht -, und eine Kombination von drei Adaptern, zum Beispiel 5 mm + 5 mm + 5 mm. Auch andere Höhen oder Dickenabmessungen, beispielsweise 7,5 mm + 7,5 mm wären möglich.

Wie oben bereits erläutert, erfolgt das Befestigen des türblattseitigen Halteprofils 34 an dem Türblattkörper 36 beispielsweise durch Blindnieten 44. Auch andere Befestigungsmöglichkeiten, beispielsweise Blechschrauben, Verklebungen, Verschweißungen oder einstückige Ausbildung des türblattseitigen Halteprofils 34 mit dem Türblattkörper 36 sind denkbar.

Bei Einsatz von Befestigern, wie zum Beispiel Blindnieten, Nieten oder Schrauben ist die Position und der Einsatz der Befestiger abhängig von der Türblattbreite. Dieser Prozess des Vorsehens des türblattseitigen Halteprofils 34 ist unabhängig von Einsatz des Adapters zu sehen.

In den Figuren ist die Tür 10 am Beispiel als Tür DIN Rechts dargestellt. Selbstverständlich sind entsprechende Ausbildungen auch für eine Tür DIN Links absetzbar.

Gemäß den Fig. 8 und 9 entspricht die Länge der Adapterleiste der Länge des türblattseitigen Halteprofils 34. Diese Länge ist um einige Millimeter, z.B. 20 bis 80 mm, kürzer als die Baurichtmaßbreite der Tür 10. Die Breite der Adapterleiste 46 entspricht der Breite des türblattseitigen Halteprofils und/oder der Breite der Bodendichtung 24 bzw. deren Befestigungsleiste 26.

Um die Dichtwirkung für eine Tür im Bereich des Bodens auch bei ungünstigen Einbausituationen mit geringem Aufwand sicherzustellen, schafft die Erfindung einen Teilesatz (32) mit einem türblattseitigen Halteprofil (34) zum formschlüssigen Halten einer Bodendichtung (24) an einem Türblatt (22), einer Bodendichtung (24) mit einem dichtungsseitigen Halteprofil (38) zum formschlüssigen Eingreifen in das türblattseitige Halteprofil (34) und wenigstens einer Adapterleiste (46) zum Zwischenfügen zwischen türblattseitigem Halteprofil (34) und Bodendichtung (24), wobei die wenigstens eine Adapterleiste (46) an einer im bestimmungsgemäßen Gebrauch oberen Seite eine erste Halteprofilkontur (48) aufweist, die der Kontur des dichtungsseitigen Halteprofils (38) entspricht und auf einer im bestimmungsgemäßen Gebrauch unteren Seite eine zweite Halteprofilkontur (50) aufweist, die der Kontur des türblattseitigen Halteprofils (34) entspricht.

### Bezugszeichenliste:

- 10: Tür
- 12: Zarge
- 14: Türband
- 16: Türflügel
- 18: Boden
- 20: Dichtungsaufnahme
- 22: Türblatt
- 24: Bodendichtung
- 26: Befestigungsleiste
- 28: Dichtungsleiste
- 30: Bewegungsmechanismus
- 32: Teilesatz
- 34: türblattseitiges Halteprofil
- 36: Türblattkörper
- 38: dichtungsseitiges Halteprofil
- 40: Vorsprung
- 42: Rücksprung
- 44: Blindniet
- 46: Adapterleiste
- 48: erste Halteprofilkontur
- 50: zweite Halteprofilkontur
- 52: Schraube
- 54: Fixierschraubenaufnahme

## Patentansprüche

1. Teilesatz (32), mit
einem türblattseitigen Halteprofil (34) zum formschlüssigen Halten einer Bodendichtung (24) an einem Türblatt (22);
einer Bodendichtung (24) mit einem dichtungsseitigen Halteprofil (38) zum formschlüssigen Eingreifen in das türblattseitige Halteprofil (34), und
wenigstens einer Adapterleiste (46) zum Zwischenfügen zwischen türblattseitigem Halteprofil (34) und Bodendichtung (24), wobei die wenigstens eine Adapterleiste (46) an einer im bestimmungsgemäßen Gebrauch oberen Seite eine erste Halteprofilkontur (48) aufweist, die der Kontur des dichtungsseitigen Halteprofils (38) entspricht und auf einer im bestimmungsgemäßen Gebrauch unteren Seite eine zweite Halteprofilkontur (50) aufweist, die der Kontur des türblattseitigen Halteprofils (34) entspricht.

2. Teilesatz (32) nach Anspruch 1, **gekennzeichnet durch** ein Set mehrerer der Adapterleisten (46) mit gleicher oder unterschiedlicher Höhe zwischen dem ersten und zweiten Halteprofil (34, 38).

3. Teilesatz (32) nach einem der voranstehenden Ansprüche, **dadurch gekennzeichnet,**
**dass** die wenigstens eine Adapterleiste (46)
3.1 eine der Länge des türblattseitigen (34) und/oder des dichtungsseitigen Halteprofils (38) entsprechende Länge aufweist; und/oder
3.2 eine der Breite des türblattseitigen (34) und/oder dichtungsseitigen Halteprofils (38) entsprechende Breite aufweist; und/oder
3.3 als Vollkörper oder Strangpressprofil oder als Stranggussteil ausgebildet ist; und/oder
3.4 aus einem Material gebildet ist, ausgewählt aus der Gruppe, die Metall, Leichtmetall, Aluminium, Aluminiumlegierung und Kunststoff umfasst 3.5 an wenigstens einer der mit Halteprofilkontur (48,50) ausgebildeten Seiten eine Fixierschraubenaufnahme (54) zur Aufnahme einer Fixierschraube aufweist.

4. Teilesatz (32) nach einem der voranstehenden Ansprüche, **dadurch gekennzeichnet**,
4.1 dass das türblattseitige Halteprofil (34) und das dichtungsseitige Halteprofil (38) eine komplementäre Kontur derart aufweisen, dass die Bodendichtung (24) mit ihrem Halteprofil formschlüssig in das türblattseitige Halteprofil (34) einschiebbar ist; und/oder
4.2 dass von dem türblattseitigen (34) und dem dichtungsseitigen Halteprofil (38) eines wenigstens einen Vorsprung (40) mit Hinterschnitt und das andere wenigstens einen komplementär zu dem Vorsprung (40) angeordneten Rücksprung (42) aufweist, wobei die Halteprofilkonturen (48, 50) der wenigstens einen Adapterleiste (46) mit der gleichen Vorsprung- und Rücksprungausbildung wie die Halteprofile ausgebildet sind.

5. Teilesatz (32) nach einem der voranstehenden Ansprüche, **dadurch gekennzeichnet,**
**dass** die Bodendichtung (24) eine absenkbare Bodendichtung (24) ist mit einer Befestigungsleiste (26), die mit dem dichtungsseitigen Halteprofil (38) zur Befestigung an dem Türblatt (22) versehen ist, einer relativ zur Befestigungsleiste (26) im bestimmungsgemäßen Gebrauch vertikal bewegbaren Dichtungsleiste (28) und einem Bewegungsmechanismus (30) zum Absenken und Anheben der Dichtungsleiste (28) relativ zu der Befestigungsleiste (26).

6. Teilesatz (32) nach einem der voranstehenden Ansprüche, **dadurch gekennzeichnet, dass** der Teilesatz (32) als Türflügelteilesatz mit einem Türblatt (22) ausgebildet ist, das an seiner im bestimmungsgemäßen Gebrauch unteren Seite eine Dichtungsaufnahme (20) zum Aufnehmen der Bodendichtung (24) aufweist, wobei die Dichtungsaufnahme (20) das türblattseitiges Halteprofil (34) zum formschlüssigen Halten der Bodendichtung (24) aufweist.

7. Teilesatz (32) nach Anspruch 6, **dadurch gekennzeichnet,**
**dass** das türblattseitige Halteprofil (34) an einer Halteleiste ausgebildet ist, die im Bereich der Dichtungsaufnahme (20) an einem Türblattkörper (36) befestigt ist.

8. Teilesatz (32) nach Anspruch 8, **dadurch gekennzeichnet,**
**dass** das türblattseitige Halteprofil (34) mit Blindnieten (44) an eine Profilausbildung des Türblattkörpers (36) befestigt ist.

9. Türflügel (16) für eine Drehflügeltür,
9.1 umfassend eine Bodendichtungsanordnung, die aus einem Teilesatz (32) nach einem der Ansprüche 1 bis 5 gebildet ist oder
9.2 gebildet mit einem Türflügelteilesatz nach einem der Ansprüche 6 bis 8.

10. Türflügel (16) nach Anspruch 9, **dadurch gekennzeichnet**,
10.1 dass die wenigstens eine Adapterleiste (46) zwischen türblattseitigen Halteprofil (34) und dichtungsseitigem Halteprofil (38) formschlüssig befestigt ist; und/oder
10.2 dass mehrere Adapterleisten (46) , die mit komplementären Halteprofilkonturen (48, 50) aneinander befestigt sind, zwischen dem türblattseitigen Halteprofil (34) und dem dichtungsseitigen Halteprofil (38) eingefügt sind.

11. Rauchschutztür, umfassend einen Türflügel (16) nach einem der Ansprüche 9 oder 10 oder einen Teilesatz (32) nach einem der Ansprüche 1 bis 8, und eine Zarge (12).

12. Verwendung einer oder mehrere Adapterleisten (46) als Zwischenlage zwischen einem Türblatt (22) und einer Bodendichtung (24), um die Höhe der Bodendichtung (24) an die Höhe des Bodens am Montageort anzupassen.

13. Verwendung nach Anspruch 12, **dadurch gekennzeichnet,**
**dass** das Türblatt (22) an seiner im bestimmungsgemäßen Gebrauch unteren Seite eine Dichtungsaufnahme (20) zum Aufnehmen der Bodendichtung (24) aufweist, wobei die Dichtungsaufnahme (20) ein türblattseitiges Halteprofil (34) zum formschlüssigen Halten der Bodendichtung (24) aufweist;
**dass** die Bodendichtung (24) mit einem dichtungsseitigen Halteprofil (38) versehen ist, die zum formschlüssigen Eingreifen in das türblattseitige Halteprofil (34) ausgebildet ist, und
**dass** die wenigstens eine Adapterleiste (46) an einer im bestimmungsgemäßen Gebrauch oberen Seite eine erste Halteprofilkontur (48) aufweist, die der Kontur des dichtungsseitigen Halteprofils (38) entspricht und auf einer im bestimmungsgemäßen Gebrauch unteren Seite eine zweite Halteprofilkontur (50) aufweist, die der Kontur des türblattseitigen Halteprofils (34) entspricht.

14. Verfahren zum Anpassen einer absenkbaren Bodendichtung (24) einer Rauchschutztür an eine Höhe eines Bodens am Montageort, umfassend:
Öffnen der Tür (10), so dass eine Dichtungsaufnahme (20) für die absenkbare Bodendichtung (24) an einer Schmalstirnseite des Türflügels (16) zugänglich ist;
und
Bereitstellen und Zwischenfügen wenigstens einer Adapterleiste (46) , die an entgegengesetzten Seiten mit zu einem türblattseitigen Halteprofil (34) und einem dichtungsseitigen Halteprofil (38) komplementären Halteprofilkonturen (48, 50) versehen ist, zwischen der Bodendichtung (24) und dem türblattseitigen Halteprofil (34).

15. Adapterleiste (46) oder Satz von Adapterleisten (46), eingerichtet zur Verwendung in einem Teilesatz (32) nach einem der Ansprüche 1 bis 8, in einem Türflügel (16) nach einem der Ansprüche 8 oder 9, in einer Rauchschutztür nach Anspruch 10 oder in einem Verfahren nach Anspruch 14 oder eingerichtet zur Verwendung nach einem der Ansprüche 12 oder 13.
